# EUROPÄISCHE PATENTSCHRIFT

(11) **EP 3 359 734 B1**
(45) Veröffentlichungstag und Bekanntmachung des Hinweises auf die Patenterteilung: **08.05.2019**
(21) Anmeldenummer: 16766540.5
(22) Anmeldetag: 15.09.2016
(51) Int. Cl.: D21F 11/14

(54) **VERFAHREN UND VORRICHTUNG ZUR HERSTELLUNG EINER FASERSTOFFBAHN**
METHOD AND MACHINE FOR PRODUCING A FIBROUS WEB
PROCÉDÉ ET MACHINE POUR LA FABRICATION D'UNE BANDE DE MATIÈRE FIBREUSE

(30) Priorität: 06.10.2015 AT 508532015
(43) Veröffentlichungstag der Anmeldung: 15.08.2018
(73) Patentinhaber: Andritz AG, 8045 Graz (AT)
(72) Erfinder: ANZEL, Andreas, 8020 Graz (AT); GISSING, Klaus, 8111 Judendorf-Strassengel (AT); SCHERB, Thomas, 05707-001 Sao Paulo - SP (BR)
(74) Vertreter: Tschinder, Thomas
(86) Internationale Anmeldenummer: PCT/EP2016/071818
(87) Internationale Veröffentlichungsnummer: WO 2017/060053

(56) Entgegenhaltungen:
- EP-A2- 1 837 439
- WO-A1-01/00925
- WO-A1-2009/063396
- DE-A1-102011 007 568
- US-A- 3 224 928

## Beschreibung

Den Gegenstand dieser Erfindung bildet ein Verfahren zur Herstellung einer Faserstoffbahn, insbesondere zur Herstellung einer Tissue- oder Hygienepapierbahn. Dabei wird eine Faserstoffsuspension zur Bildung einer Faserstoffbahn in einem Crescentformer entwässert und mit Hilfe eines Yankees getrocknet. Im Crescentformer wird die Faserstoffsuspension über einen Stoffauflauf zwischen einem Formiersieb und einem Filz eingebracht und im Bereich einer Formierwalze zentrifugal entwässert. Gegenstand dieser Erfindung bildet auch eine Vorrichtung mit der das erfindungsgemäße Verfahren durchgeführt werden kann.

Die Herstellung von hochqualitativem Papier erfolgt traditionell mit TAD Maschinen. Diese erlauben die Herstellung sehr guter Produktqualität, sind aber sehr teuer in der Anschaffung und auch die spezifischen Energiekosten sind weit höher als bei konventionellen drycrepe Maschinen, die einen Yankee aufweisen.

In konventionellen Tissuemaschinen mit Crescentformern, d.h. mit Formiereinheiten bei denen die Faserstoffsuspension bei einer Formierwalze zwischen einem Filz und einem Sieb eingebracht wird, wird die Faserstoffbahn durch die an der Formierwalze auftretenden Zentrifugalkräfte auf ungefähr 10% Trockengehalt entwässert. Im Anschluss wird die Faserstoffbahn auf dem Filz weitertransportiert, auf einen Trockengehalt von ungefähr 20% bis 23% vakuumentwässert und schlussendlich, nachdem eine weitere Entwässerung am nassen Filz durch Vakuum nicht mehr möglich ist, in einer Pressensektion mechanisch gepresst. Dabei steigt der Trockengehalt auf ungefähr 40%. Danach erfolgt die thermische Trocknung am Yankee.
Die Pressung der Faserstoffbahn in einer Presssektion beeinflusst die Qualität der Tissuebahn negativ. Durch das Pressen der noch feuchten Papierbahn verliert es an Bulk. Die Pressung ist aber häufig notwendig, damit man den erforderlichen Trockengehalt erreicht, bevor die Bahn an den Yankee übergeben werden kann.

Die DE 10 2011 007 568 A1 beschreibt eine Tissuemaschine bei der die Faserstoffbahn vor dem Yankee über eine Saugwalze geführt wird, die von einem permeablen Pressband umschlungen wird. Durch das Pressband wird die Faserstoffbahn weniger stark komprimiert als in herkömmlichen Pressen, jedoch treten auch dabei Qualitätseinbußen auf.

Die US 3 224 928 offenbart eine Papiermaschine mit einem Crescentformer mit einer Formierwalze, wobei direkt nach der Formierwalze eine Saugwalze angeordnet ist, über die die Faserstoffbahn gemeinsam mit dem Filz und dem Sieb geführt wird.

Die EP 1 837 439 A2 beschreibt das ATMOS System von Voith. Dies ist ein System bei dem die Faserstoffbahn mit Hilfe eines permeablen Pressbandes entwässert wird. Die EP 1 837 439 A2 betrifft speziell den Aufbau des Pressbandes.

Die WO 01/00925 A1 beschreibt eine Maschine und ein Verfahren zur Herstellung von Tissue bei dem vor dem Yankee ein Prallströmtrockner angeordnet ist.

Die WO 2009/063396 A1 offenbart unter anderem eine Tissue Maschine, die mit nur zwei Bespannungen, einem Sieb und einem Filz, ausgerüstet ist.

Der Erfindung liegt die Aufgabe zugrunde, ein Verfahren zur Tissueherstellung bereitzustellen, bei dem möglichst hochwertiges Tissue produziert werden kann.

Gelöst wird diese Aufgabe durch ein Herstellungsverfahren gemäß Patentanspruch 1.

Erfindungsgemäß wird beim Verfahren die Faserstoffbahn gemeinsam mit dem Formiersieb und dem Filz gleich nach der Formierwalze über eine Saugwalze geführt und dort weiter entwässert.
Im Bereich der Saugwalze ist kein Pressband angeordnet, sondern die Faserstoffbahn wird nur vom Formiersieb und vom Filz eingeschlossen, dadurch kann eine sanfte Entwässerung erfolgen. Erfindungsgemäß befindet sich der Filz dabei zwischen Saugwalze und Faserstoffbahn und das Formiersieb umschlingt die Faserstoffbahn außen. Über das Formiersieb kann somit ein sanfter Pressdruck auf die Faserstoffbahn ausgeübt werden, im Bereich der Saugwalze sollte jedoch die Zugspannung des Formiersiebes kleiner als 15 kN/m, vorzugsweise kleiner als 12 kN/m sein.

Die Faserstoffbahn sollte vorzugsweise bei der Saugwalze von einem heißen Fluid durchströmt werden, beispielsweise von heißer Luft mit einer Temperatur von über 150°C, insbesondere über 200°C, vorzugsweise über 250°C.

Die Luftfeuchtigkeit der über die Haube zugeführten Heißluft sollte vorzugsweise über 150 gH₂O/kgLuft, insbesondere über 300 gH₂O/kgLuft, vorzugsweise sogar über 450 gH₂O/kgLuft betragen. Die zugeführte Heißluft sollte vorzugsweise die Abluft der Yankee Haube sein.

Es ist günstig, wenn der Filz, die Faserstoffbahn und das Formiersieb im Anfangsbereich der Saugwalze, also in dem Bereich, in dem die Faserstoffbahn mit der Saugwalze in Kontakt kommt, von Dampf durchströmt werden. Dadurch wird die Temperatur der Faserstoffbahn weiter erhöht, die Viskosität des Wassers sinkt und die Vakuumentwässerung wird verbessert. Die Saugwalze bzw. die Saugwalzenhaube kann auch in Maschinenlaufrichtung betrachtet in mehrere Zonen, beispielsweise in zwei Zonen unterteilt sein. Dadurch kann in der ersten Zone eine Entwässerung mit anderen Betriebsparametern erfolgen, beispielsweise mit einem höheren Druck, einer höheren Temperatur oder mit einem anderen Medium.

Vorteilhafterweise wird die Faserstoffbahn dann am Filz bis zum Yankee transportiert und dort über eine Presse oder bevorzugt eine Schuhpresse auf die Yankeeoberfläche übergeben. Die gesamte Maschine benötigt dann nur noch zwei Bespannungen, das Formiersieb und den Filz.

Es ist günstig, wenn die Übergabe der Faserstoffbahn auf den Yankee mit Hilfe einer Schuhpresswalze erfolgt, die vom Filz mehr als 60°, vorzugsweise mehr als 90°, idealerweise mehr als 120° umschlungen wird. Dadurch kann die derzeit verwendete Umlenkwalze unterhalb der Schuhpresswalze entfallen.

Gegenüber konventionellen Maschinen beträgt der Trockengehalt nach der Formiereinheit nicht nur 10%, sondern mehr als 20%, insbesondere mehr als 25%, vorzugsweise mehr als 30%. Zwischen Formiereinheit und Yankee steht noch genügend Platz für weitere Aggregate zur Verfügung. So kann dort ein weiterer Trocknungsschritt durchgeführt werden, beispielsweise mit einem Prallströmtrockner oder mit einem Strahlungstrockner (z.B. Infrarotstrahler). Der Trockengehalt ist dann danach größer als 25%, insbesondere größer 30%, vorzugsweise größer 35%.

Der Vorteil ist, dass die Faserstoffbahn die Presse beim Yankee mit einem Trockengehalt von mehr als 30% erreicht, anstelle von nur 20% bis 23% in herkömmlichen Anlagen. Mit diesem höheren Trockengehalt sind die Fasern widerstandsfähiger gegen mechanisches Pressen. Dies ergibt einen Gewinn an Bulk nach der Presse.

Es ist günstig, wenn der Filz eine feinporige Struktur aufweist, wobei die durchschnittliche Porengrößer der zur Faserstoffbahn weisenden Oberfläche des Filzes kleiner ist als die durchschnittliche Porengröße der zur Saugwalze weisenden Seite. Eine feine und weiche Filzoberseite zur Faserstoffbahn vergrößert die Kontaktfläche zwischen Filz und Faserstoffbahn, wodurch die Kapillarentwässerung begünstigt wird. Eine gröbere Filzstruktur zur Saugwalze hin begünstigt hingegen die Wasserabfuhr durch die perforierte Saugwalzenoberfläche ins Walzeninnere. Die Feinheit der feineren Filzoberfläche sollte weniger als 6,7 dtex, vorzugsweise weniger 3,3 dtex betragen, die Schicht direkt darunter sollte eine Feinheit von weniger als 17 dtex, vorzugsweise weniger 11 dtex aufweisen, wohingegen die gegenüberliegende zur Saugwalze weisende Filzseite dann viel offener ist, um die Abfuhr des Wassers durch die Bohrungen der Saugwalze zu erleichtern. Diese dtex-Werte beziehen sich auf den Grundfaseranteil des Filzes.

Gegenstand dieser Erfindung bildet auch eine Vorrichtung zur Herstellung von Tissue gemäß Patentanspruch 11.

Es ist auch denkbar, dass das Formiersieb nach der Formierwalze von der Faserstoffbahn abgehoben wird, getrocknet wird und dann wieder vor der Saugwalze mit der Faserstoffbahn in Kontakt gebracht wird.

Im Folgenden wird ein Ausführungsbeispiel der Erfindung anhand von Figur 1 beschrieben.

In Figur 1 wird die Faserstoffsuspension in einem Crescentformer 10 über einen Stoffauflauf 1 im Bereich der Formierwalze 2 zwischen einem Filz 4 und einem Formiersieb 3 eingebracht.

Der Filz 4 und das Formiersieb 3 umschlingen einen Teil des Außenumfangs der Formierwalze 2, dadurch wird das Wasser der Faserstoffsuspension durch Zentrifugalkräfte durch das Formiersieb 3 nach außen geschleudert. Der Filz 4 wird dabei an der Innenseite angeordnet. Die Faserstoffbahn 9 hat nach der Formierwalze 2 einen Trockengehalt von ungefähr 10%.

Im Anschluss an diese Zentrifugalentwässerung wird der Filz 4, die Faserstoffbahn 9 und das Formiersieb 3 über eine Saugwalze 11 geführt, die bereichsweise umschlungen wird. Die Saugwalze 11 saugt durch den Filz 4 die Feuchtigkeit aus der Faserstoffbahn 9, es findet hier eine Vakuumentwässerung statt.

Zur Verbesserung der Entwässerung ist im anfänglichen Umschlingungsbereich der Saugwalze 11 ein Dampfblaskasten 12 angeordnet, über den heißer Dampf auf die Faserstoffbahn 9 strömt und diese so erwärmt. Die Faserstoffbahn 9 hat nach der Saugwalze 11 einen Trockengehalt von ungefähr 25% bis 30%.

Da im Bereich der Saugwalze 11 die Faserstoffbahn 9 noch sehr feucht ist, kommt es hier kaum zu Verdampfungsprozessen. Hier wird vielmehr durch die Wärmezufuhr die Viskosität des Wassers in der Faserstoffbahn 9 herabgesetzt, wodurch das Wasser über die Saugwalze 11 aus der Faserstoffbahn 9 gesaugt wird. Der feinporige Filz 4 unterstützt die Entwässerung durch Kapillarentwässerung.

Nach der Saugwalze 11 wird das Formiersieb 3 von der Faserstoffbahn 9 abgehoben. Danach erfolgt im vorliegenden Beispiel eine Aufpralltrocknung 8. Auch eine Trocknung mittels Strahlung (z.B. Infrarotstrahlung) wäre denkbar. Der Prallströmtrockner 8 ist dabei auf der Seite der Faserstoffbahn 9 angeordnet. Die Faserstoffbahn hat dann einen Trockengehalt von ungefähr 30% bis 35%. Schlussendlich wird die Faserstoffbahn 9 mit Hilfe einer Schuhpresswalze 5 vom Filz 4 auf einen Yankee 6 übergeben. Im vorliegenden Ausführungsbeispiel wird die Schuhpresswalze 5 vom Filz 4 mit einem Umschlingungswinkel α von ∼ 175° umschlungen. Am Yankee 6 wird die Faserstoffbahn 9 in bekannter Weise mit über die Yankee Haube 7 zugeführter Heißluft getrocknet und am Ende abgeschabt. Der Trockengehalt der Faserstoffbahn 9 bei der Übergabe auf den Yankee 6 liegt ungefähr bei 50%.

## Patentansprüche

1. Verfahren zur Herstellung einer Faserstoffbahn (9), insbesondere zur Herstellung einer Tissue- oder Hygienepapierbahn, bei dem eine Faserstoffsuspension zur Bildung einer Faserstoffbahn (9) in einem Crescentformer (10) entwässert wird und die Faserstoffbahn (9) mit Hilfe eines Yankees (6) getrocknet wird, wobei im Crescentformer (10) die Faserstoffsuspension über einen Stoffauflauf (1) zwischen einem Formiersieb (3) und einem Filz (4) eingebracht und im Bereich einer Formierwalze (2) zentrifugal entwässert wird, wobei die Faserstoffbahn (9) gemeinsam mit dem Formiersieb (3) und dem Filz (4) unmittelbar nach der Formierwalze (2) über eine Saugwalze (11) geführt wird, **dadurch gekennzeichnet, dass** sich der Filz (4) zwischen der Saugwalze (11) und der Faserstoffbahn (9) befindet und dass das Formiersieb (3) im Bereich der Saugwalze die Faserstoffbahn (9) außen umschlingt.

2. Verfahren nach Anspruch 1, **dadurch gekennzeichnet, dass** die Faserstoffbahn (9) die Saugwalze (11) bereichsweise umschlingt und dort von einem heißen Fluid durchströmt wird.

3. Verfahren nach Anspruch 2, **dadurch gekennzeichnet, dass** das die Faserstoffbahn (9) auf der Saugwalze (11) von heißer Luft mit einer Temperatur von über 150°C, insbesondere über 200°C, vorzugsweise über 250°C durchströmt wird.

4. Verfahren nach Anspruch 3, **dadurch gekennzeichnet, dass** die Faserstoffbahn (9) auf der Saugwalze (11) von feuchter Heißluft durchströmt wird, wobei der Feuchtegehalt über 150 gH₂O/kgLuft, insbesondere über 300 gH₂O/kgLuft, vorzugsweise sogar über 450 gH₂O/kgLuft beträgt.

5. Verfahren nach Anspruch 3 oder 4, **dadurch gekennzeichnet, dass** die zugeführte Heißluft die Abluft einer Yankee Haube (7) ist.

6. Verfahren nach einem der Ansprüche 2 bis 5, **dadurch gekennzeichnet, dass** die Faserstoffbahn (9) im Anfangsbereich der Saugwalze (11) von Dampf durchströmt wird.

7. Verfahren nach einem der Ansprüche 1 bis 6, **dadurch gekennzeichnet, dass** die Faserstoffbahn (9) auf dem Filz (4) bis zum Yankee (6) transportiert wird.

8. Verfahren nach Anspruch 7, **dadurch gekennzeichnet, dass** die Faserstoffbahn (9) mit Hilfe einer Schuhpresse (5) auf den Yankee (6) übergeben wird, wobei die Schuhpresswalze (5) vom Filz mehr als 60°, vorzugswiese mehr als 90°, idealerweise mehr als 120° umschlungen wird.

9. Verfahren nach einem der Ansprüche 1 bis 8, **dadurch gekennzeichnet, dass** die Feinheit der zur Faserstoffbahn weisenden Filzoberfläche weniger als 6,7 dtex, vorzugsweise weniger 3,3 dtex beträgt, wobei die Schicht direkt darunter eine Feinheit von weniger als 17 dtex, vorzugsweise weniger 11 dtex aufweist und die Feinheit der zur Saugwalze weisenden Filzoberfläche größer als 17 dtex ist.

10. Verfahren nach einem der Ansprüche 1 bis 9 **dadurch gekennzeichnet, dass** die Faserstoffbahn (9) vor dem Yankee (6) und nach der Saugwalze (11) durch einen Prallströmtrockner (8) vorgetrocknet wird.

11. Vorrichtung zur Herstellung von Tissue mit einem Crescentformer (10) und einem Yankee (6), wobei der Crescentformer (10) einen Stoffauflauf (1), eine Formierwalze (2), einen Filz (4) und ein Formiersieb (3) umfasst, wobei der Filz (4) zwischen Formierwalze (2) und Faserstoffbahn (9) angeordnet ist, wobei unmittelbar nach der Formierwalze (2) eine Saugwalze (11) angeordnet ist, wobei der Filz (4), die Faserstoffbahn (9) und das Formiersieb (3) die Saugwalze (11) umschlingt, **dadurch gekennzeichnet, dass** sich der Filz (4) zwischen der Saugwalze (11) und der Faserstoffbahn (9) befindet und dass das Formiersieb (3) im Bereich der Saugwalze die Faserstoffbahn (9) außen umschlingt.

12. Vorrichtung nach Anspruch 11, **dadurch gekennzeichnet, dass** nach der Saugwalze (11) und vor dem Yankee (6) eine weitere thermische Trocknungsvorrichtung (8), insbesondere ein Prallströmtrockner, vorgesehen ist.

13. Vorrichtung nach einem der Ansprüche 11 oder 12, **dadurch gekennzeichnet, dass** in der Tissuemaschine außer dem Filz (4) und dem Formiersieb (3) keine weitere Bespannung vorgesehen ist.

14. Vorrichtung nach einem der Ansprüche 11 oder 13, **dadurch gekennzeichnet, dass** die Übergabe der Faserstoffbahn (9) auf den Yankee (6) mit Hilfe einer Schuhpresswalze (5) erfolgt, die vom Filz (4) mehr als 60°, vorzugsweis mehr als 90°, idealerweise mehr als 120° umschlugen ist.

## Claims

1. Method for production of a fibrous pulp web (9), especially for production of a tissue or sanitary paper web, in which a fibrous pulp suspension is dewatered in a Crescent former (10) to form a fibrous pulp web (9) and the fibrous pulp web (9) is dried with the aid of a Yankee (6), where the fibrous pulp suspension is fed through a headbox (1) in between a forming wire (3) and a felt (4) in the Crescent former (10) and is dewatered by centrifugal force in the area of a forming roll (2), where the fibrous pulp web (9) is guided over a suction roll (11) together with the forming wire (3) and the felt (4) directly after the forming roll (2), **characterized in that** the felt (4) is between the suction roll (11) and the fibrous pulp web (9) and **in that** the forming wire (3) is wrapped round the fibrous pulp web (9) on the outside in the area of the suction roll.

2. Method according to claim 1, **characterized in that** the fibrous pulp web (9) is wrapped round the suction roll (11) in places and a hot fluid flows through it there.

3. Method according to claim 2, **characterized in that** hot air at a temperature of more than 150°C, especially more than 200°C, preferably more than 250°C, flows through the fibrous pulp web (9) on the suction roll (11).

4. Method according to Claim 3, **characterized in that** damp, hot air flows through the fibrous pulp web (9) on the suction roll (11), where the moisture content is more than 150 g H₂O/kg air, especially more than 300 g H₂O/kg air, preferably even more than 450 g H₂O/kg air.

5. Method according to Claim 3 or 4, **characterized in that** the hot air applied is the exhaust air from a Yankee hood (7).

6. Method according to one of claims 2 to 5, **characterized in that** steam flows through the fibrous pulp web (9) in the initial section of the suction roll (11).

7. Method according to one of claims 1 to 6, **characterized in that** the fibrous pulp web (9) is conveyed to the Yankee (6) on the felt (4).

8. Method according to Claim 7, **characterized in that** the fibrous pulp web (9) is transferred to the Yankee (6) with the aid of a shoe press (5), where the felt is wrapped round the shoe press roll (5) at an angle of more than 60°, preferably more than 90°, and ideally more than 120°.

9. Method according to one of Claims 1 to 8, **characterized in that** the fineness of the felt surface facing the fibrous pulp web is less than 6.7 dtex, preferably less than 3.3 dtex, where the layer directly beneath it has a fineness of less than 17 dtex, preferably less than 11 dtex, and the fineness of the felt surface facing the suction roll is more than 17 dtex.

10. Method according to one of claims 1 to 9 **characterized in that** the fibrous pulp web (9) is pre-dried by an impingement dryer (8) before the Yankee (6) and after the suction roll (11).

11. Device for producing tissue with a Crescent former (10) and a Yankee (6), where the Crescent former (10) comprises a headbox (1), a forming roll (2), a felt (4), and a forming wire (3), where the felt (4) is located between forming roll (2) and fibrous pulp web (9), where a suction roll (11) is arranged immediately after the forming roll (2), where the felt (4), the fibrous pulp web (9), and the forming wire (3) are wrapped round the suction roll (11), **characterized in that** the felt (4) is between the suction roll (11) and the fibrous pulp web (9) and **in that** the forming wire (3) is wrapped around the outside of the fibrous pulp web (9) in the area of the suction roll.

12. Device according to Claim 11, **characterized in that** another thermal drying device (8), especially an impingement dryer, is provided after the suction roll (11) and before the Yankee (6).

13. Device according to one of Claims 11 or 12, **characterized in that** no other fabrics are provided in the tissue machine except the felt (4) and the forming wire (3) .

14. Device according to one of claims 11 or 13, **characterized in that** the fibrous pulp web (9) is transferred to the Yankee (6) with the aid of a shoe press roll (5) over which the felt (4) runs with an angle of wrap of more than 60°, preferably more than 90°, ideally more than 120°.

## Revendications

1. Procédé de fabrication d'une bande de pâte fibreuse (9), en particulier pour fabriquer une bande de papier hygiénique ou de papier ouaté, une suspension de pâte fibreuse étant égouttée dans un formeur Crescent (10) pour former une bande de pâte fibreuse (9), et la bande de pâte fibreuse (9) étant séchée à l'aide d'un frictionneur (6), la suspension de pâte fibreuse étant introduite par une caisse de tête (1) entre une toile de formation (3) et un feutre (4) dans le formeur Crescent (10) et étant égouttée par force centrifuge dans la zone d'un cylindre de formation (2), la bande de pâte fibreuse (9) étant guidée sur un cylindre de formation (11) conjointement avec la toile de formation (3) et le feutre (4) directement après le cylindre de formation (2), **caractérisé en ce que** le feutre (4) se trouve entre le cylindre aspirant (11) et la bande de pâte fibreuse (9) et **en ce que** la toile de formation (3) enveloppe l'extérieur de la bande de pâte fibreuse (9) dans la zone du cylindre aspirant.

2. Procédé selon la revendication 1, **caractérisé en ce que** la bande de pâte fibreuse (9) enveloppe le cylindre aspirant (11) à certains endroits et y est traversée par un fluide chaud.

3. Procédé selon la revendication 2, **caractérisé en ce que** de l'air chaud à une température supérieure à 150°C, en particulier supérieure à 200°C, de préférence supérieure à 250°C, s'écoule à travers la bande de pâte fibreuse (9) sur le cylindre aspirant (11).

4. Procédé selon la revendication 3, **caractérisé en ce que** de l'air chaud humide s'écoule à travers la bande de pâte fibreuse (9) sur le cylindre aspirant (11), la teneur en humidité étant supérieure à 150 gH₂O/kg air, en particulier supérieure à 300 gH₂O/kg air, de préférence encore supérieure à 450 gH₂O/kg air.

5. Procédé selon la revendication 3 ou 4, **caractérisé en ce que** l'air chaud appliqué est de l'air sortant d'un capot de frictionneur (7).

6. Procédé selon l'une quelconque des revendications 2 à 5, **caractérisé en ce que** de la vapeur s'écoule à travers la bande de pâte fibreuse (9) dans la zone initiale du cylindre aspirant (11).

7. Procédé selon l'une quelconque des revendications 1 à 6, **caractérisé en ce que** la bande de pâte fibreuse (9) est transportée sur le feutre (4) jusqu'au frictionneur (6).

8. Procédé selon la revendication 7, **caractérisé en ce que** la bande fibreuse (9) est transférée à l'aide d'une presse à sabot (5) sur le frictionneur (6), le cylindre de presse à sabot (5) étant enveloppé de feutre selon un angle supérieur à 60°, de préférence supérieur à 90°, idéalement supérieur à 120°.

9. Procédé selon l'une quelconque des revendications 1 à 8, **caractérisé en ce que** la finesse de la surface de feutre faisant face à la bande de pâte fibreuse est inférieure à 6,7 dtex, de préférence inférieure à 3,3 dtex, la couche se trouvant directement en-dessous présentant une finesse inférieure à 17 dtex, de préférence inférieure à 11 dtex et la finesse de la surface de feutre faisant face au cylindre aspirant étant supérieure à 17 dtex.

10. Procédé selon l'une quelconque des revendications 1 à 9, **caractérisé en ce que** la bande de pâte fibreuse (9) est pré-séchée par un sécheur par soufflage (8) avant le frictionneur (6) et après le cylindre aspirant (11).

11. Dispositif de fabrication de papier ouaté comprenant un formeur Crescent (10) et un frictionneur (6), le formeur Crescent (10) comprenant une caisse de tête (1), un cylindre de formation (2), un feutre (4) et une toile de formation (3), le feutre (4) étant disposé entre le cylindre de formation (2) et la bande de pâte fibreuse (9), un cylindre aspirant (11) étant disposé directement après le cylindre de formation (2), le feutre (4), la bande de pâte fibreuse (9) et la toile de formation (3) enveloppant le cylindre aspirant (11), **caractérisé en ce que** le feutre (4) se trouve entre le cylindre aspirant (11) et la bande de pâte fibreuse (9) et **en ce que** la toile de formation (3) enveloppe l'extérieur de la bande de pâte fibreuse (9) dans la zone du cylindre aspirant.

12. Dispositif selon la revendication 11, **caractérisé en ce qu'**un autre dispositif de séchage thermique (8), en particulier un sécheur par soufflage, est disposé après le cylindre aspirant (11) et avant le frictionneur (6).

13. Procédé selon l'une quelconque des revendications 11 ou 12, **caractérisé en ce qu'**aucun autre habillage ne se trouve dans la machine à ouate sauf le feutre (4) et la toile de formation (3).

14. Procédé selon l'une quelconque des revendications 11 ou 13, **caractérisé en ce que** la bande de pâte fibreuse (9) est transféré vers le frictionneur (6) à l'aide d'un cylindre de presse à sabot (5), qui est enveloppé par le feutre (4) selon un angle supérieur à 60°, de préférence supérieur à 90°, idéalement supérieur à 120°.
